# EUROPÄISCHE PATENTSCHRIFT

(11) **EP 0 579 680 B1**
(45) Veröffentlichungstag und Bekanntmachung des Hinweises auf die Patenterteilung: **12.04.1995**
(21) Anmeldenummer: 92908303.8
(22) Anmeldetag: 09.04.1992
(51) Int. Cl.: H01T 23/00

(54) **VORRICHTUNG ZUR HERSTELLUNG DEFINIERTER, IONISIERTER GASE BZW. VON IONISATIONSPRODUKTEN**
DEVICE FOR THE PRODUCTION OF DEFINED IONISED GASES OR IONISATION PRODUCTS
DISPOSITIF POUR LA PRODUCTION DE GAZ IONISES DEFINIS OU DE PRODUITS D'IONISATION

(30) Priorität: 12.04.1991 DE 4112459
(43) Veröffentlichungstag der Anmeldung: 26.01.1994
(73) Patentinhaber: GOLDSTEIN, Naum, D-14167 Berlin (DE)
(72) Erfinder: GOLDSTEIN, Naum, D-14167 Berlin (DE)
(74) Vertreter: Wablat, Wolfgang, Dr.Dr.
(86) Internationale Anmeldenummer: DE9200293
(87) Internationale Veröffentlichungsnummer: WO9219030

(56) Entgegenhaltungen:
- EP-A- 0 029 421
- EP-A- 0 048 102
- WO-A-87/04019
- FR-A- 2 296 958
- FR-A- 2 320 648
- US-A- 2 018 434
- US-A- 3 234 432

## Beschreibung

Die Erfindung betrifft eine Vorrichtung zum Erzeugen definierter, ionisierter Gase bzw. von Ionisationsprodukten und deren verlustfreiem Transport.

Die Forschungen der biologischen Aktivitäten geladener Teilchen der Luftionen weisen auf ein bestimmtes Potential ihrer allgemeinbiologischen, physiologischen und therapeutischen Wirkung hin. Bisher wurde angenommen, daß die biologische Wirkung der Luftionen mittels Regulierung der Membranladung der Erythrozyten und der Einwirkung auf die zentralen Regulierungssysteme bis hin zum Gehirn sowie den Drüsen der inneren Sekretion verwirklicht wird. Bekannt ist die Anwendung von Luftionen beispielsweise bei Erkrankungen wie Bronchialasthma, Bronchitis, Lungenentzündung, Hypertonie etc.

Es ist bereits bekannt, Sauerstoffanionenradikale herzustellen und zu untersuchen. Die Herstellungsverfahren sind jedoch zumeist ungeeignet für therapeutische und physiologische Anwendungen.

In der FR-A-2 202 625 ist ein Verfahren beschrieben, mit dem gasförmige Ionen durch eine Korona-Entladung erzeugt werden können. Durch den großen Durchmesser der Zuleitröhre entsteht jedoch ein großer Volumenstrom. Dieser hat zur Folge, daß nur relativ geringe Sauerstoffanionenradikalerzeugung stattfinden kann. Außerdem ist infolge der hohen Strömungsgeschwindigkeit eine relativ hohe Spannung erforderlich, die eine vergleichbar große Menge an schädlichen Nebenprodukten, z.B. Ozon erzeugt. Bei diesem Verfahren muß daher zunächst Stickstoff ionisiert werden, mit dem dann anschließend der Sauerstoff ionisiert wird.

Werden ionisierte Produkte über lange Strecken transportiert, tritt oftmals ein hoher Ionenkonzentrationsverlust auf.

Aus der US-A-2 018 434 ist eine Vorrichtung zur Herstellung ionisierter Gase bekannt, die eine rohrförmige Außenelektrode und eine Innenelektrode aufweist. Dabei wird die Innenelektrode mit Wechselstrom erhitzt und zwischen dieser und der Außenelektrode liegt eine Potentialdifferenz.

Schließlich ist aus der EP-A-0 029 421 eine Vorrichtung bekannt, bei der zwischen der Innenelektrode und Elektroden innerhalb der Außenelektrode eine Potentialdifferenz erzeugt wird. Aufgabe der Erfindung ist daher die Schaffung einer Vorrichtung zur Erzeugung definierter, ionisierter Gase bzw. von Ionisationsprodukten, insbesondere von Sauerstoffanionenradikalen, bei der gleichzeitig die Produktion schädlicher Nebenprodukte minimiert wird, sowie deren nahezu verlustfreier Transport.

Die Aufgabe wird erfindungsgemäß durch den kennzeichnenden Teil des Anspruchs 1 gelöst. Weitere vorteilhafte Ausbildungen der Erfindung ergeben sich aus den Neben- und Unteransprüchen.

Die entstehenden definierten ionisierten Gase oder gasförmigen Produkte haben eine bisher nicht gekannte physiologische Wirksamkeit. Diese wird im speziellen auf die relativ hohe Konzentration von erzeugten Sauerstoffanionenradikalen zurückgeführt. Dabei werden keine bzw. nur geringe Mengen von Nebenprodukten, z.B. Ozon, erzeugt.

In der Figurenbeschreibung werden ausführlich einige bevorzugte Ausführungsformen beschrieben.

Es zeigen
- Figur 1: eine Vorrichtung zum Erzeugen ionisierter Gase mit einer Innenelektrode;
- Figur 2: eine Vorrichtung zum Erzeugen ionisierter Gase mit zwei Innenelektroden;
- Figur 3: eine zweite Ausführungsform der Vorrichtung gemäß Figur 2;
- Figur 4: eine Ausführungsform der Vorrichtung gemäß Figur 1;
- Figur 4a: eine Draufsicht auf die Vorrichtung gemäß Figur 4;
- Figur 5: eine weitere Ausführungsform der Vorrichtung gemäß Figur 1;
- Figur 6: eine Vorrichtung zum Erzeugen ionisierter Gase mit einer zusammengesetzten Hohlelektrode und zwei Innenelektroden;
- Figur 7: eine weitere mögliche Ausführungsform der Erfindung;
- Figur 7a: eine Ansicht der Vorrichtung gemäß Figur 7 in Blickrichrichtung des Gasstromes.

Figur 1 zeigt eine erfindungsgemäße Vorrichtung zur Erzeugung definierter, ionisierter Gase bzw. von Ionisationsprodukten, bei der ein zu ionisierender Gasstrom 1 in eine röhrenförmige, zylindrische Hohlelektrode 3 eintritt. An der einstückig ausgebildeten Hohlelektrode 3 wird eine von einer Spannungsquelle 2 gelieferte Hochspannung angelegt. Diese Hochspannung regt die durchströmenden Gasmoleküle energetisch an, bevor sie den Bereich der Innenelektrode 4 erreichen. Durch die vorherige Anregung kann die Korona-Spannung auf 2,5 bis 4 kV gesenkt werden, wodurch die Bildung von Nebenprodukten, z.B. Ozon, Werte erreicht, die im wesentlichen nicht über den in der Natur vorkommenden Werten liegen.

Die eigentliche Koronaentladung erfolgt an der Innenelektrode 4. Die Außenelektrode 3 und die Innenelektrode 4 liegen auf dem gleichen bzw. die Innenelektrode auf einem niedrigeren, negativen elektrischen Potential. Mindestens ein Teilbereich der Innenelektrode 4 liegt dicht an der Gasaustrittsöffnung 9 der Außenelektrode 3.

Im Ausführungsbeispiel nach Figur 1 ist die Innenelektrode 4 einstückig ausgebildet und besteht aus einem drahtförmigen Bereich 5 und einem nadelförmigen Bereich 6, welcher dicht an der Gasaustrittsöffnung 9 liegt, um den Konzentrationsverlust ionisierter Gasmoleküle möglichst klein zu halten. Die Größe und Form der Innenelektrode 4 wird im Verhältnis zum Innenbereich der röhrenförmigen Außenelektrode 3 so ausgewählt, daß sie einen großen Anteil der durchströmenden Gasmoleküle ionisieren kann, so daß definierte Ionisationsprodukte entstehen. Die Konzentration sowie die qualitative Zusammensetzung kann zusätzlich über die Strömunqsgeschwindigkeit der Gasmoleküle gesteuert werden. Je niedriger die Strömungsgeschwindigkeit in dem angegebenen Bereich ist, desto höher ist die Konzentration der ionisierten Produkte, z.B. Sauerstoffanionenradikale Bei einer negativen Potentialdifferenz zwischen Außenelektrode 3 und Innenelektrode 4 wird die Innenelektrode 4 durch Stützen 7 aus isolierendem Material gehalten. Zum Schutz vor Stromschlägen ist die Außenelektrode mit einem isolierenden Berührungsschutz 8 ummantelt.

In den Figuren 2 und 3 wird eine Vorrichtung zur Erzeugung definierter, ionisierter Gase bzw. von Ionisationsprodukten beschrieben, die aus einer röhrenförmigen, zylindrischen Hohlelektrode 3 und aus je zwei Innenelektroden besteht. Eine Innenelektrode 10 ist jeweils im Gaseintrittsbereich angeordnet, die andere Innenelektrode 11, 12 ist im Gausaustrittsbereich angeordnet. Die Eingangsinnenelektrode 10 dient zur zusätzlichen Voranregung der Gasmoleküle. Dadurch kann die Erzeugung von definierten Ionisationsprodukten in einem breiten Strömungsgeschwindigkeitsbereich der Gase erreicht werden, wobei die Bildung von Nebenprodukten weiterhin die in der Natur auftretenden Werte nicht übersteigt. Durch den kegeligen Verlauf der Außenelektrode 3 in Figur 3 wird eine unterschiedliche Strömungsgeschwindigkeit an der inneren Eingangselektrode 10 und der Ausgangselektrode 12 erreicht. Die Verhältnisse der Eingangs- und Ausgangsoberflächen der Hohlelektrode 3 gemäß Figur 3 liegen in einem Bereich bis max. 10 : 1. Als besonders vorteilhaft hat sich ein Verhältnis von 2 : 1 und 3 : 1 erwiesen.

In den oben beschriebenen Ausführungsbeispielen sind die Innenelektroden 4 entweder als Metallspitze oder als Drahtgitter ausgebildet. Anstelle eines Drahtgitters kann natürlich auch jede dazu äquivalente Ausführungsform ausgewählt werden. Denkbar ist beispielsweise die Verwendung eines engmaschigen Metallnetzes oder einer perforierten Metallfolie als Innenelektrode.

Aus den Figuren 4 und 4a wird eine weitere Ausführungsmöglichkeit der Innenelektrode als Drahtgitter ersichtlich. Hierbei wird das Drahtgitter dadurch gebildet, daß jeweils Einzeldrähte in mehreren parallelen Ebenen winkelverschoben angeordnet sind. Die Anzahl der verwendeten Drähte ist dabei variabel. In Figur 4 werden vier Drähte (13 a, b, c, d) verwendet. Figur 4a zeigt als Draufsicht die entstehende Form des Drahtgitters.

Dabei liegt der Durchmesser des Drahtes, welcher das Drahtgitter bildet, vorzugsweise im Bereich zweichen 0,05 und 0,3 mm.

Vorteilhafterweise sind die einzelnen Drähte, die jeweils ein Elektrodensystem bilden, senkrecht zum Gasstrom 1 angeordnet.

Figur 5 beschreibt eine weitere Ausgestaltungsform der Innenelektrode 4.
Die Innenelektrode besteht aus einem Sockel 14 und einem zylindrischen Elektrodenkörper, der beispielsweise ein rundes oder spitzes Ende aufweisen kann. Der Sockel 14 ist an der Gaseintrittsseite mit der Außenelektrode 3 verbunden und weist Öffnungen 16 auf, durch die der Gasstrom in die Außenelektrode 3 eintritt. An der Oberfläche des Elektrodenkörpers 15 befinden sich elektrisch leitende Metallteilchen 17, die z.B. magnetisch an der Innenelektrode fixiert sein können. Durch eine große Anzahl der Metallteilchen kann die Hochspannung bei gleichbleibender Konzentration der Ionisationsprodukte weiter gesenkt werden.

Figur 6 bezeichnet eine Vorrichtung zur Ionisierung von Gasen, bei der die Außenelektrode 3 nicht einstückig ausgebildet ist, sondern in mehrere Elektrodenbereich unterteilt ist. In dem Ausführungsbeispiel wird eine Außenelektrode mit drei Elektrodenbereichen 17, 18, 19 verwendet. Das zu ionisierende Gas 1 tritt am Eingangsbereich in den Außenelektrodenbereich 18 ein. Dieser ist mit einer Spannungsquelle U₁ verbunden. Die so vorangeregten Gasmoleküle passieren eine erste gitterförmige bzw. perforierte Innenelektrode 21 und gelangen in einen zweiten Wahlelektrodenbereich 19. An diesen wird eine von U₁ verschiedene Spannung U₂ angelegt. Vor Verlassen der Außenelektrode 3 durchströmt das Gasgemisch eine dritten Außenelektrodenbereich 20. In diesem Bereich ist eine ausgangsseitig gelagerte zweite Innenelektrode 22 angeordnet. Der Bereich 20 wird mit einer Spannung U₃ versorgt. Alle Außenelektrodenbereich 18, 19, 20 sind durch Isolationskörper 23 voneinander getrennt. Als Isolationsmaterial wird beispielsweise Teflon (Warenzeichen) verwendet. Bei dieser Variante kann die Voranregung des Gases noch weiter verbessert werden, beispielsweise durch ein höheres negatives Potential mit U₁ > U₂ > U₃ oder U₂ > U₃.

Als Elektrodenmaterial wird in allen Ausführungsbeispielen bevorzugt Metall, insbesondere Platin, Gold oder Kupfer verwendet. Um die sehr geringe Menge an gebildetem Ozon weiter zu verringern, können auch kobaltsalzbeschichtete bzw. kobaltlegierte Elektroden, d.h. Nadeln, Gitter, Späne und innere Oberflächen, eingesetzt werden. Kobaltsalze zersetzen Ozon zu Sauerstoff.

Die Vorrichtungen der oben beschriebenen Art dienen vorzugsweise zu Inhalationszwecken. Dazu wird als Gas vorzugsweise Sauerstoff verwendet. Zur Erzeugung einer ausreichenden Menge an Sauerstoffanionenradikalen ist beispielsweise ein Sauerstoff- bzw. Luftvolumenstrom von weniger als 5ml/min, vorzugsweise von 1-3 ml/min ausreichend, wenn eine Hohlelektrode mit einer Querschnittsoberfläche von 1 mm² verwendet wird.

Die erfindungsgemäße Vorrichtung zur Ionisierung von Gasen kann auch zur Sterilisation verwendet werden.

Anhand der Figuren 7 und 7a wird eine solche Vorrichtung beschrieben.

Ein Gasstrom tritt im Eintrittsbereich 24 einer rohrförmigen, zylindrischen Außenelektrode 3 in diese ein. An der dem Eintrittsbereich gegenüberliegenden Seite ist die Außenelektrode 3 durch eine Wand 25 abgeschlossen. Die Außenelektrode 3 ist mit einer Spannungsquelle 3 verbunden, die eine Hochspannung von 5 bis 12 kV liefert. Eine faserförmige Innenelektrode 26 ist mit ihrem einen Ende an einer Stütze 7 und an ihrem anderen Ende an der Wand 25 befestigt. Als Material der Innenelektrode 26 wird vorzugsweise Kohlenstoff gewählt, damit bei der verwendeten Hochspannung nur geringe Ozonbildung und Metallemissionen entstehen können. Im Bereich der Innenelektrode 26 sind im Längsbereich der Hohlelektrode 3 mehrere Löcher 27 angeordnet. Das eintretende Gas wird an der Innenelektrode 26 ionisiert. Das fertige Ionisationsprodukt tritt durch die Löcher 27 aus. Dabei beträgt das Verhältnis des Durchmessers der Elektrode und eines jeden Loches vorzugsweise zwischen 1 : 1,5 und 1 : 4. Anstelle einer Lochreihe kann auch ein Austrittsschlitz oder eine dazu äquivalente Austrittsöffnung vorgesehen werden.

Die Vorrichtung wird beispielsweise zur Sterilisation von Nahrungsmitteln und ggf. von Verpackungsbehältern angewendet.

Ein weiteres bevorzugtes Anwendungsgebiet ist die Sterilisation sowie die Sterilhaltung von medizinischen und zahnmedizinischen Instrumenten, von medizinischen Arbeitsplätzen sowie Hohlkörpern, die z.B. in der Medizin benutzt werden.

Somit können auch z.B. Operationstische vor Ort sterilisiert werden.

Die Vorrichtung ist ebenfalls zur Sterilisation des Gasmilieus bei der Produktion von Kosmetika anwendbar.

Grundsätzlich ist die Vorrichtung zur Sterilisation von organischem Material, das durch Einwirkung von Mikroorganismen in seinen Gebrauchswerteigenschaften beeinträchtigt wird, anwendbar.

Wegen des anwendungstechnischen Gefahrenpotentials scheint die Verwendung von reinem Sauerstoff zur Sterilisation ungeeigneter als Stickstoff. In diesem Fall ist z.B. die Verwendung von Luft die ökonomischste Lösung (z.B. beim Sterilisieren in Kühlschränken).

Weiterhin ist es möglich, im Bereich der Gasaustrittsöffnung 9 bzw. den Austrittslöchern 27 der Außenelektrode 3 eine Sprühvorrichtung (nicht dargestellt) vorzusehen. Eine solche Vorrichtung findet bevorzugt Anwendung in Sterilisationsschränken. Durch die zusätzliche Anwendung z.B. einer Wasserstoffperoxidlösung, die dem Gasstrom, welcher das Ionisationsprodukt enthält, mit Hilfe der Sprühvorrichtung beigemischt wird und deren Konzentration vorzugsweise kleiner als 3 % ist, kann die Sterilisationswirkung noch erhöht werden.

## Patentansprüche

1. Vorrichtung zur Herstellung definierter ionisierte Gase bzw. von Ionisationsprodukten,
gekennzeichnet durch folgende Merkmale:
a) eine rohrförmige an einer Zuleitung für das Gas anschließbare Hohlelektrode als Außenelektrode (3);
b) wenigstens eine Innenelektrode (6, 10, 13a-d, 21), die im Bereich ihrer Anordnung den gesamten Hohlraum der Außenelektrode (3) beeinflußt;
c) an der Innen- und Außenelektrode ist eine von einer Hochspannungsquelle gelieferte negative Hochspannung von -2.000 bis -3.000 Volt, jeweils zur Erde angelegt, wobei zwischen Innen- und Außenelektrode eine Potentialdifferenz von max. 1.000 eingestellt ist und
d) eine Strömungsgeschwindigkeit der Gase von weniger als 100 ml/min/mm² ist eingestellt.

2. Vorrichtung gemäß Anspruch 1,
dadurch gekennzeichnet,
daß zwei in Strömungsrichtung der Gase hintereinander angeordnete Innenelektroden (10, 11, 12) vorgesehen sind.

3. Vorrichtung zur Herstellung ionisiserter Gase bzw. Gasgemische,
gekennzeichnet durch folgende Merkmale:
a) eine rohrförmige an die Zuleitung für das Gas anschließbare Hohlelektrode als Außenelektrode (3), welche an ihrer lateralen Seite Öffnungen (27) aufweist und an der der Zuleitung gegenüberliegenden Seite abgeschlossen ist;
b) faserförmige Innenelektrode (26), welche im Bereich der Öffnung und in Längsrichtung der Außenelektrode derart angeordnet ist, daß die Gase vor dem Austritt aus den Öffnungen (27) an der Innenelektrode vorbeiströmen.
c) an der Innen- und Außenelektrode ist eine von einer Hochspannungsquelle gelieferte negative Hochspannung von -2.000 bis -3.000 Volt jeweils zur Erde angelegt, wobei zwischen Innen- und Außenelektrode eine Potentialdifferenz von max. 1.000 eingestellt ist und
d) eine Strömungsgeschwindigkeit der Gase von weniger als 100 ml/min/mm² ist eingestellt.

4. Vorrichtung nach Anspruch 1, 2 oder 2,
dadurch gekennzeichnet,
daß die rohrförmige Außenelektrode (3) einstückig ausgebildet ist.

5. Vorrichtung nach Anspruch 1, 2 oder 3,
dadurch gekennzeichnet,
daß die rohrförmige Außenelektrode (3) aus mehreren Teilbereichen (18, 19, 20) zusammengesetzt ist.

6. Vorrichtung nach Anspruch 5,
dadurch gekennzeichnet,
daß an jedem der Teilbereiche (18, 19, 20) eine Spannung (U₁, U₂, U₃) anliegt.

7. Vorrichtung nach einem der Ansprüche 1, 2 und 4 - 6,
dadurch gekennzeichnet,
daß die Innenelektrode als Metallspitze (6, 12) ausgebildet ist.

8. Vorrichtung nach einem der Ansprüche 1, 2 und 4 - 6,
dadurch gekennzeichnet,
daß die Innenelektrode als Drahtgitter (10, 11, 13 a-d, 21, 22) ausgebildet ist.

9. Vorrichtung nach einem der Ansprüche 1 bis 6,
dadurch gekennzeichnet,
daß auf der Oberfläche der Innenelektrode (15) leitend Metallteilchen (17) fixiert sind.

10. Vorrichtung nach einem der Ansprüche 1 bis 9,
dadurch gekennzeichnet,
daß die rohrförmige Außenelektrode (3) und die Innenelektroden (4, 10, 11, 12, 13a-d, 15, 21, 22) aus kobaltsalzbeschichtetem oder kobaltlegiertem Material bestehen.

11. Vorrichtung nach einem der Ansprüche 1 bis 10,
dadurch gekennzeichnet,
daß im Wirkungsbereich der Ionisationsprodukte, welcher im Austrittsbereich der Außenelektrode (3) liegt, eine Sprühvorrichtung vorgesehen ist, mittels der dem ionisierten Gas eine Flüssigkeit zumengbar ist.

12. Vorrichtung nach Anspruch 3, dadurch gekennzeichnet, daß die Innenelektrode aus Kohlenstofffasern besteht.

## Claims

1. Appliance for producing defined ionized gases or ionization products,
characterized by the following features:
a) a tubular hollow electrode, which can be connected to a feeder for the gas, as the outer electrode (3);
b) at least one inner electrode (6, 10, 13a-d, 21) which within the range of its disposition, affects the entire cavity of the outer electrode (3);
c) there is applied to the inner and the outer electrode a negative high voltage, supplied by a high voltage source, of from -2000 to -3000 volts, in each case with respect to earth, a potential difference of at most 1000 volts being set between the inner and outer electrode, and
d) a flow velocity is set for the gases of less than 100 ml/min/mm².

2. Appliance according to Claim 1,
characterized in that
two inner electrodes (10, 11, 12) arranged behind one another in the flow direction of the gases are provided.

3. Appliance for producing ionized gases or gas mixtures,
characterized by the following features:
a) a tubular hollow electrode, which can be connected to the feeder for the gas, as the outer electrode (3), which at its lateral side has orifices (27) and is closed on the side facing the feeder;
b) fibrous inner electrode (26) which is arranged in the region of the orifice and in the longitudinal direction of the outer electrode in such a way, that the gases, prior to their exit from the orifices (27), flow past the inner electrode;
c) there is applied to the inner and the outer electrode a negative high voltage, supplied by a high voltage source, of from -2000 to -3000 volts, in each case with respect to earth, a potential difference of at most 1000 volts being set between the inner and outer electrode, and
d) a flow velocity is set for the gases of less than 100 ml/min/mm².

4. Appliance according to Claim 1, 2 or 3,
characterized in that
the tubular outer electrode (3) is of one-piece design.

5. Appliance according to Claim 1, 2 or 3,
characterized in that
the tubular outer electrode (3) is composed of a plurality of subregions (18, 19, 20).

6. Appliance according to Claim 5,
characterized in that
there is applied to each subregion (18, 19, 20) a voltage (U₁, U₂, U₃).

7. Appliance according to any one of Claims 1, 2 and 4-6,
characterized in that
the inner electrode is designed as a metal tip (6, 12).

8. Appliance according to any one of Claims 1, 2 and 4-6,
characterized in that
the inner electrode is designed as a wire grating (10, 11, 13a-d, 21, 22).

9. Appliance according to any one of Claims 1 to 6,
characterized in that
the surface of the inner electrode (15) is provided with metal particles (17) which are fixed thereon in a conductive manner.

10. Appliance according to any one of Claims 1 to 9,
characterized in that
the tubular outer electrode (3) and the inner electrodes (4, 10, 11, 12, 13a-d, 15, 21, 22) consist of material which is coated with one or more cobalt salts or is alloyed with cobalt.

11. Appliance according to any one of Claims 1 to 10,
characterized in that
there is provided, in the effective range of the ionization products, which is situated in the outlet region of the outer electrode (3), a spray device by means of which the ionized gas can be admixed with a liquid.

12. Appliance according to Claim 3,
characterized in that
the inner electrode consists of carbon fibres.

## Revendications

1. Dispositif pour la préparation de gaz ionisés déterminés ou de produits d'ionisation,
caractérisé en ce que :
a) il comprend une électrode creuse de forme tubulaire (3) pouvant être reliée à une conduite d'alimentation de gaz, en tant qu'électrode externe;
b) il comprend au moins une électrode interne (6, 10, 13a-d, 21), qui influence, dans la zone où elle est localisée, la totalité de la cavité de l'électrode externe (3);
c) une haute tension négative de -2000 jusqu'à -3000 volts dans chaque cas négative par rapport à la terre, délivrée par une source de haute tension, est appliquée à l'électrode interne et à l'électrode externe, de façon à établir une différence de potentiel entre l'électrode interne et l'électrode externe d'au maximum 1000 volts;
d) un écoulement gazeux inférieur à 100 ml/min/mm² est mis en place.

2. Dispositif selon la revendication 1, caractérisé en ce que deux électrodes internes (10, 11, 12) sont disposées l'une derrière l'autre dans le sens de l'écoulement gazeux.

3. Dispositif pour la préparation de gaz ionisés ou de mélanges gazeux, caractérisé en ce que :
a) il comprend une électrode creuse de forme tubulaire (3) pouvant être reliée à une conduite d'alimentation de gaz, en tant qu'élecrode externe, laquelle présente sur sa face latérale des orifices (27) et laquelle est obturée sur sa face opposée à la conduite d'alimentation;
b) il comprend une électrode interne sous forme de fibre (26), laquelle est disposée dans la zone d'ouverture le long de ladite électrode externe, de façon à ce que les gaz s'écoulent vers la sortie à partir des orifices (27) de l'électrode interne;
c) une haute tension négative de -2000 jusqu'à -3000 volts dans chaque cas négative par rapport à la terre, délivrée par une source de haute tension est appliquée à l'électrode interne et à l'électrode externe, de façon à établir une différence de potentiel entre l'électrode interne et l'électrode externe d'au maximum 1000, et;
d) un écoulement gazeux inférieur à 100 ml/min/mm² est mis en place.

4. Dispositif selon la revendication 1, 2 ou 3, caractérisé en ce que l'électrode externe (3) de forme tubulaire est constituée d'une seule pièce.

5. Dispositif selon la revendication 1, 2 ou 3, caractérisé en ce que l'électrode externe (3) de forme tubulaire est constituée d'un assemblage de plusieurs éléments (18, 19, 20).

6. Dispositif selon la revendication 5, caractérisé en ce qu'une tension (U₁, U₂, U₃) est appliquée à chacun des éléments (18, 19, 20).

7. Dispositif selon l'une des revendications 1, 2 et 4 à 6, caractérisé en ce que l'électrode interne est constituée d'un goujon en métal (6, 12).

8. Dispositif selon l'une des revendications 1, 2 et 4 à 6, caractérisé en ce que l'électrode interne est constituée d'une grille en fils de fer (10, 11, 13 a-d, 21, 22).

9. Dispositif selon l'une des revendications 1 à 6, caractérisé en ce que des éléments métalliques (17) de guidage sont fixés sur la surface de l'électrode interne (15).

10. Dispositif selon l'une des revendications 1 à 9, caractérisé en ce que l'électrode externe de forme tubulaire (3) et l'électrode interne (4, 10, 11, 12, 13 a-d, 15, 21, 22) sont constituées d'un matériau revêtu d'un sel de cobalt ou allié au cobalt.

11. Dispositif selon l'une des revendications 1 à 10, caractérisé en ce qu'un dispositif de pulvérisation au moyen duquel un liquide peut être mélangé au gaz ionisé est disposé dans la zone active des produits d'ionisation, laquelle est située dans la zone de sortie de l'électrode externe (3).

12. Dispositif selon la revendication 3, caractérisé en ce que l'électrode interne est constituée de fibres de carbone.
